# EUROPÄISCHE PATENTSCHRIFT

(11) **EP 0 042 469 B1**
(45) Veröffentlichungstag und Bekanntmachung des Hinweises auf die Patenterteilung: **27.06.1984**
(21) Anmeldenummer: 81101816.7
(22) Anmeldetag: 12.03.1981
(51) Int. Cl.: F01D 25/28, F01D 25/16

(54) **Strömungsmaschine, insbesondere Heissgasturbine, bei der das Gehäuse höhenverstellbar gelagert ist zur selbsttätigen kontinuierlichen Beeinflussung des Labyrinthdichtungsspieles**
Turbomachine, particularly hot gas turbine, in which the stator is adjustable in height for continuously influencing the gap of the labyrinth sealing
Turbomachine, en particulier turbine à gaz chaud avec stator ajustable en hauteur pour influencer continuellement le jeu du joint à labyrinthe

(30) Priorität: 19.06.1980 DE 3022861
(43) Veröffentlichungstag der Anmeldung: 30.12.1981
(73) Patentinhaber: M.A.N. MASCHINENFABRIK AUGSBURG-NÜRNBERG Aktiengesellschaft, D-4200 Oberhausen 11 (DE)
(72) Erfinder: Owsianny, Edmund, D-4200 Oberhausen 14 (DE)

## Beschreibung

Die Erfindung betrifft eine Strömungsmaschine, insbesondere Heißgasturbine, bei der das Maschinengehäuse auf veränderlichen Stützvorrichtungen gegenüber der Läuferwelle höhenverstellbar gelagert ist.

Bei derartigen Maschinen treten hinsichtlich der Gehäuse- und Läuferwellenlagerung mehrere und verschiedenartige Probleme auf, und es hat nicht an zahlreichen Versuchen gefehlt, die bekannten Schwierigkeiten zu vermeiden oder ihnen abzuhelfen.

Bei eingehäusigen, mehr noch bei zwei- oder mehrgehäusigen Strömungsmaschinen, wie Turbinen oder Verdichtern, taucht bereits beim Ausrichten der Gehäuseteile bei der Montage die Aufgabe auf, eine Justierungsmöglichkeit für diese Teile zu schaffen, welche ein exaktes und einfaches Ausrichten ermöglicht.

Ein weiteres Problem bei derartigen Maschinen besteht auch darin, daß sich zuweilen Veränderungen in der Fundamentierung, beispielsweise durch Bodensetzungen ergeben, wodurch die genaue waagerechte Ausrichtung der Maschine bzw. der Maschinensätze beeinträchtigt werden kann. In diesen Fällen muß eine Nachrichtung erfolgen, welche häufig mit erheblichem technischen Aufwand verbunden ist.

Ein sehr schwerwiegendes Problem stellt die Sicherung einer genauen Zentrierung und Aufrechterhaltung der Spiele bei Wärmedehnungen der Maschine dar. Um ein Nachstellen von Gehäuseteilen zu ermöglichen, wird beispielsweise nach der DE-AS 1 289 535 vorgeschlagen, diese Teile gegeneinander mit Hilfe von Einstellschrauben und austauschbaren Beilagen veränderlicher Stärke abzustützen. Auch ein weiterer ähnlicher Vorschlag nach dem DE-GM 7 124 691 bezieht sich auf dieses Problem und zeigt eine Anordnung von kugeligen Einstellkörpern in Verbindung mithöhenverstellbaren Tauchmuttern.

Das Problem des Ausrichtens, insbesondere mehrgehäusigen Maschinensätzen dieser Art, liegt auch der DE-AS 2 325 642 zugrunde, bei der es darum geht, die relative Ausrichtung von Nutzleistungs-Turbinenrotor im Nutzleistungs-Turbinengehäuse zu erleichtern und zu verbessern. Es wird zu diesem Zweck eine Aufhängung der Turbine an zwei Drehzapfen und eine Abstützung des Gasgenerators an einer beweglichen Tragkonstruktion vorgeschlagen. Eine ähnliche Aufhängung zeigt auch die DE-OS 2 617 024. Dort ist das Gehäuse des Turbinenstators mittels radialgerichteter Bolzen an Flanschen des Außengehäuses des Triebwerks frei dehnbar aufgehängt.

Besondere Schwierigkeiten bringt die axiale Ausrichtung eines mehrgehäusigen bzw. mehrteiligen Maschinensatzes mit sich, beispielsweise einer Turbogruppe bestehend aus einer Helium-Hochtemperatur-Turbine mit einem Verdichter und einem Generator. Gemäß der DE-OS 2 717 617 wird vorgeschlagen, daß zwischen dem Fundament und der Turbogruppe höhenverstellbare und axialbewegliche Abstützungen angeordnet sind, welche an Pratzen seitlich der Turbogruppe angreifen und hydraulisch oder mechanisch höhenverstellbar sein sollten. Dabei sind für jedes Maschinengehäuse mindestens vier derartige höhenverstellbare Abstützungen vorgesehen. Mittels einer derartigen Anordnung ist es möglich, die Gehäuse von mehreren zu einer Turbogruppe gehörenden Maschinen axial auszurichten und auch diese Ausrichtung im Bedarfsfall nachzustellen.

Abgesehen von den in den genannten Veröffentlichungen behandelten Schwierigkeiten der Ausrichtung solcher Strömungsmaschinen bei der Montage oder aber bei sich im Laufe der Betriebszeit einstellenden Fluchtungsfehlern sowie dem weiteren Problem, vor allem bei thermisch hoch belasteten Strömungsmaschinen, daß sich bei ungleichförmiger Wärmebelastung der Gehäuse- und Baugruppenteile Spannungen und unzulässige Änderungen der erforderlichen Spiele ergeben können, besteht auch noch weiterhin die Schwierigkeit, daß eine ausreichende Schwingungsdämpfung bei derartigen Maschinen, unter Berücksichtigung unterschiedlicher Betriebszustände, bei Anwendung der bekannten Lageranordnungen, oft nicht erreichbar ist.

Aus der CH-A-212270 ist eine Gas- oder Dampfturbine bekannt, bei der das Maschinengehäuse außerhalb des Bereichs der ein- und austrittsseitigen, mittels auf dem Fundament angeordneten Lagerböcke abgestützten Läuferwellenlager unabhängig von diesen auf Stützvorrichtungen gegenüber der Läuferwelle höhenverstellbar gelagert werden soll. Das Turbinengehäuse ist dabei auf dem Rahmen durch Stützvorrichtungen dadurch gelenkig abgestützt, daß ihre Enden als Kugeln ausgebildet und in Kugelpfannen des Gehäuses bzw. des Rahmens gelagert sind. Die Stützvorrichtungen sind als rohrförmige Stangen ausgebildet, durch die ein Wärme- bzw. Kältemittel hindurchgeleitet wird. Die Höhenverstellung der Stützvorrichtungen soll hierbei durch temperaturbedingte Längenveränderung, und zwar durch Erwärmen oder Abkühlen mittels der durch die rohrförmigen Stangen hindurchgeführten Wärme- oder Hältemittel, erfolgen.

Die Einrichtung nach der US-A-3 764 098 dient der Bestimmung und Überprüfung der Gewichtsverteilung einer Turbine auf ihre Abstützung. Sie bezweckt die Gehäuseausrichtung und gleichzeitige Gewichtsverteilungsüberprüfung. Diese Einrichtung stellt insofern eine Montagehilfe vor der Inbetriebnahme dar.

Die DE-A-2 557 805 betrifft einen Maschinensatz, bestehend z. B. aus einer Turbine, einer elektrischen Maschine und einer Pumpe, dessen Rotor an drei oder mehr voneinander entfernten Stellen eine Radiallagerung gegenüber dem Fundament aufweist. Zwei der Radiallagerungen sind als Zentrierlager ausgebildet, die die Lage des Rotors gegenüber dem Fundament bestimmen, während die übrigen Radiallagerungen als mittels Stellmotor radial verschiebliche Lager ausgebildet sind.

Der Erfindung liegt die Aufgabe zugrunde, eine Ausbildungsweise der Lagerung für Strömungsmaschinen, insbesondere Heißgasturbinen, die thermisch hoch belastet sind, zu schaffen, die es gestattet, den oben geschilderten Problemen in befriedigender Weise zu begegnen. Die Erfindung bezieht sich daher auf eine solche Strömungsmaschine, insbesondere Heißgasturbine, bei der das Maschinengehäuse außerhalb des Bereiches der ein- und austrittsseitigen, mittels auf dem Fundament angeordneter Lagerböcke abgestützten Läuferwellenlager unabhängig von diesen auf veränderlichen Stützvorrichtungen gegenüber der Läuferwelle höhenverstellbar gelagert ist.

Die Aufgabe wird in der Weise gelöst, daß bei einem Maschinengehäuse das beidseitig mit einer mittels eines Sperrmediums beaufschlagten Labyrinthdichtung gegenüber der Läuferwelle vorgesehen ist, die Stützvorrichtung im Bereich des Läuferwellenlagers angebracht und als volumenveränderlich druckbetätigte Polster ausgebildet sind, daß das Maschinengehäuse gegenüber dem Fundament über Traversen mittels sich auf druckbetätigten Polstern abstützender Traghülsen höhenverstellbar gelagert ist, wobei die druckbetätigten Polster in zwischen den Traghülsen und den an Stehbolzen mit Spiel geführten Stützhülsen gebildeten Ringnuten angeordnet sind, und daß zur selbsttätigen kontinuierlichen Beeinflussung des Labyrinthdichtungsspiels der Strömungsmaschine Meßfühler über Steuersignalleitungen mit einem jedem Meßfühler zugeordneten Stellungsregler in Verbindung stehen, der über Steuerleitungen jeweils der Ein-und der Austrittsseite zugeordneter elektrohydraulische Wandler steuert und dadurch die Zufuhr bzw. die Ableitung von Druckmittel über die Leitungen zu bzw. aus den Ringräumen der druckbetätigten Polster-Stützvorrichtungen regelt, und daß als Druckmittelquelle zur Bereitstellung von Druckmittel mit stets gleichmäßiger und ausreichender Druckhöhe ein gasbelasteter Druckmittelspeicher oder ein Pumpenaggregat mit einer Nullhubregelung bzw. Druckbegrenzungsregelung dient. Dabei sind die Stützhülsen auf dem Lager nur mittels selbsteinstellender, aus Kugelschale und Kugelkopf gebildeten sphärischen Lagern abgestützt.

Erfindungsgemäß ist zwischen jeder Stützhülse und der sie umgebenden, das Maschinengehäuse über Traversen tragenden Hülse jeweils mindestens ein in einen abgedichteten Ringraum eingeschlossenes hydraulisches Druckpolster angeordnet, das mit getrennten Zuführungs- und Ablaßleitungen für das Druckmittel versehen ist.

Durch diese Ausbildungs- und Anordnungsweise der volumenveränderlich druckbetätigten Polster kann insbesondere der weitere Vorteil erzielt werden, daß eine bessere Feineinstellung des Labyrinthdichtungsspieles möglich ist und dadurch eine erhebliche Menge an Sperrmedium eingespart werden kann, welches bei einer Vergrößerung des Dichtungsspiels wegen der notwendigen größeren Radialspiele der Stopfbüchsen erforderlich wäre.

Erfindungsgemäß wird weiterhin vorgeschlagen, daß auch die Lagerböcke der Läuferwelle gegenüber dem Fundament mittels volumenveränderlicher druckbetätigter Polster höheneinstellbar abgestützt sind. Durch diese Anordnung zusammen mit der hydraulischen Lagerung des Maschinengehäuses wird es ganz wesentlich erleichtert, diese Teile gegenseitig und in horizontaler Lage zu justieren und zusammen mit etwa vorhandenen weiteren Maschineneinheiten einer Turbogruppe auszurichten. Ferner wird die Schwingungsdämpfung sowohl für das Gehäuse als auch für den Turbinenläufer ganz erheblich verbessert. Die Turbine läuft ruhiger und das Fundament wird schwingungstechnisch entlastet. Auch bei Form- und Lageveränderungen des Fundamentes selbst kann durch die zweifache Einstellungsmöglichkeit der druckbetätigten Polsterlagerung ohne Schwierigkeiten stets die ideale Lage des Maschinengehäuses und des Turboläufers hergestellt werden.

Je nach Betriebszustand und dadurch bedingter thermischer Belastung der Strömungsmaschine werden die sich ergebenden Formänderungen selbsttätig und kontinuierlich durch entsprechende Verstellung des Maschinengehäuses gegenüber der Läuferwelle so ausgeglichen, daß das erforderliche Labyrinthdichtungsspiel und damit die radialen Spiele der Stopfbüchsen sehr eng gehalten werden können, so daß sich erhebliche Einsparungen an Sperrmedium ergeben.

Ein Ausführungsbeispiel der erfindungsgemäßen Ausbildungs- und Anordnungsweise der Lagerung des Maschinengehäuses und auch der Lagerböcke für die Läuferwelle und ein Schaltschema sind in der Zeichnung dargestellt und im folgenden näher erläutert. Es zeigt
Fig. 1 eine Strömungsmaschine teils in Seitenansicht, teils im Längsschnitt;
Fig. 2 eine Einzelheit bei C im Längsschnitt;
Fig. 3 eine Einzelheit D im Längsschnitt;
Fig. 4 einen Schnitt A-A' gem. Fig. 1;
Fig. 5 einen Schnitt B-B' gem. Fig. 4;
Fig. 6 eine Schaltungsanordnung gemäß der Erfindung.

In Fig. 1 ist ein Maschinengehäuse 1 einer Turbogruppe gezeigt, welches im oberen Teil als Längsschnitt und im unteren Teil als Längsansicht dargestellt ist. Ferner sind auch die eintrittsseitigen und austrittsseitigen Lagerstellen mit den Bezeichnungen I und 11 sowie eine Lagerstelle 111 des nachfolgenden Maschinengehäuses dargestellt.

In Fig. 1 ist die Läuferwelle mit 3 bezeichnet, während der angedeutete Läufer die Bezeichnung 24 trägt. Auf die Traverse 15 stützt sich - in nicht näher dargestellter Weise - das Maschinengehäuse 1 ab. Es sind ferner die Stopfbüchsen 23, die Meßfühler 21 und die Grundplatten 2 angedeutet. Mit 7 sind die hydraulischen Druckpolster-Absₜützungssysteme bezeichnet, welche die Traversen und mit diesen das Maschinengehäuse 1 abstützen.

Die Besonderheiten der Lagerung des Maschinengehäuses 1 ergeben sich aus den Fig. 2 und 3, welche Einzelheiten bei C und D zeigen. Das Maschinengehäuse 1 stützt sich auf die Traverse 15 ab, welche (Fig. 4, 5) hydraulisch höhenverstellbar gegenüber dem Lagerbock 5 abgestützt sind. Die Läuferwelle 3 ist mittels den Labyrinthdichtungen 22 abgedichtet, deren Dichtspalt s bei allen Betriebszuständen der Maschine konstant gehalten werden soll. Um dies zu erreichen, ist erfindungsgemäß eine selbsttätig wirksame Labyrinthdichtungsspiel-Einstellung vorgesehen, bei welcher der Meßwert x durch jeweils einen Meßfühler 21 abgetastet wird, die an den Ein-und Austrittsseiten an der wärmeelastischen Labyrinthdichtung 22 angeordnet sind. Durch diese Meßfühler wird kontinuierlich die Spaltveränderung x zwischen dem Läufer und der Dichtung gemessen. Der abgenommene Meßwert x wird erfindungsgemäß mittels eines Übertragungssystems (Fig. 6) auf die hydraulische Abstützung in der Weise übertragen, daß zum Ausgleich von Spaltveränderungen den volumenveränderlich druckbetätigten Polstern 8 (Fig. 5) weiteres Druckmittel zugeführt oder aber abgeführt wird.

Weitere Einzelheiten der Anordnung sind in Fig. 4 dargestellt. Auf dem Fundament 2 ist der Lagerbock 5 über in Zylindern eingeschlossene druckbetätigte Polster P1 zur Schwingungsdämpfung abgestützt. Der Lagerbock 5 trägt das Läuferwellenlager 4. Ferner sind auf dem Lagerbock 5 beidseitig des Läuferwellenlagers 2 Traversen 15 mittels der erfindungsgemäßen hydraulischen Druckmittelabstützung angeordnet, auf welche sich das nicht dargestellte Maschinengehäuse 1 abstützt. Die druckbetätigten Polster-Abstützungen sind in Fig. 4 mit den Bezeichnungen 7 und 13, 14 angedeutet. Einzelheiten dieser Abstützungssysteme ergeben sich aus Fig. 5.

Jede der aus Fig. 4 ersichtlichen Traversen 15 wird durch wei druckbetätigte Polster-Abstützungssysteme, wie in Fig. 5 dargestellt, gehalten. In die Traverse 15 ist mittels Gewinde 20 die Traghülse 7 eingeschraubt. Diese ist mittels des Deckels 7a verschlossen und stützt sich über das im Ringraum 8 eingeschlossene druckbetätigte Polster P gegenüber der Stützhülse 12 ab. Der Ringraum 8 ist mittels der Dichtungen 18,19 gegenüber der Stützhülse 12 abgedichtet. In den Ringraum 8 mündet eine Leitung 10, mittels welcher Drucköl zugeführt oder abgelassen werden kann. Bis zur Anschlagmutter 16 wird die Stützhülse 12 in eine maximal zulässige Endbegrenzung gefahren. Die obere Mutter 16 kontert die untere Anschlagmutter 16.

Die Stützhülse 12 ist an dem Stehbolzen 6 geführt, welcher im Lagerbock 5 verschraubt ist. Über die auf dem Lagerbock 5 aufliegende Kugelschale 13 und den Kugelkopf 14 ist die Stützhülse 12 auf dem Lagerbock 5 selbsteinstellend abgestützt. Ferner ist ein Ringraum 9 vorgesehen, der mittels der Dichtung 17 gegenüber der Stützhülse 12 abgedichtet ist. Im Ringraum 9 sammelt sich gegebenenfalls aus dem Ringraum 8 zwischen der Traghülse 7 und der Stützhülse 12 durchtretendes Lecköl, welches über die Leitung 11 abgeführt wird.

In Fig. 6 ist als Beispiel eine elektro-hydraulische Schaltung zur Durchführung der selbsttätigen Dichtspaltgröße-Steuerung dargestellt. Das Maß x als Abweichung von einem eingestellten Sollwert wird durch die Meßfühler 21 eintritts-und austrittsseitig durch Abtasten der Läuferwelle 3 kontinuierlich gemessen und als Steuersignal über die Leitungen 25 an die Steuersignale verarbeitende Stellungsregler 26 gegeben. Von dort erfolgt über die Leitungen 33 und die elektrohydraulischen Wandler 27 die Steuerung der Zuführung oder Abführung von Drucköl über die Leitungen 10 zu den Ringräumen 8, welche die druckbetätigten Polster P enthalten. Das Druckmittel wird im Ausführungsbeispiel von einer motorgetriebenen Druckmittelpumpe 29, 30 erzeugt und aus dem Vorratsbehälter 28 angesaugt und über die Leitungen 32 den elektrohydraulischen Wandlern 27 zugeführt und über die Leitungen 31 wieder an den Behälter 28 abgeführt.

## Patentansprüche

1. Strömungsmaschine, insbesondere Heißgasturbine, bei der das Maschinengehäuse auf veränderlichen Stützvorrichtungen gegenüber der Läuferwelle höhenverstellbar gelagert ist, dadurch gekennzeichnet, daß bei einem Maschinengehäuse (1), das beidseitig mit einer mittels eines Sperrmediums beaufschlagten Labyrinthdichtung gegenüber der Läuferwelle versehen ist, die Stützvorrichtung im Bereich des Läuferwellenlagers (4) abgebracht und als volumenveränderlich druckbetätigte Polster (P) ausgebildet sind, daß das Maschinengehäuse (1) gegenüber dem Fundament (2) über Traversen (15) mittels sich auf druckbetätigten Polstern (P) abstützender Traghülsen (7) höhenverstellbar gelagert ist, wobei die druckbetätigten Polster (P) in zwischen den Traghülsen (7) und den an Stehbolzen (6) mit Spiel geführten Stützhülsen (12) gebildeten Ringnuten (8) angeordnet sind, und daß zur selbsttätigen kontinuierlichen Beeinflussung des Labyrinthdichtungsspiels der Strömungsmaschine Meßfühler (21) über Steuersignalleitungen (25) mit einem jedem Meßfühler (21) zugeordneten Stellungsregler (26) in Verbindung stehen, der über Steuerleitungen (33) jeweils der Ein-und Austrittsseite zugeordnete elektrohydraulische Wandler (27) steuert und dadurch die Zufuhr bzw. die Ableitung von Druckmittel über die Leitungen (10) zu bzw. aus den Ringräumen (8) der druckbetätigten Polster-Stützvorrichtungen regelt, und daß als Druckmittelquelle zur Bereitstellung von Druckmittel mit stets gleichmäßiger und ausreichender Druckhöhe ein gasbelasteter Druckmittelspeicher oder ein Pumpenaggregat (29, 30) dient.

2. Strömungsmaschine nach Anspruch 1, dadurch gekennzeichnet, daß die Stützhülsen (12) auf dem Lagerbock (5) mittels selbsteinstellenden, aus Kugelschale (13) und Kugelkopf (14) gebildeten sphärischen Lagern abgestützt sind.

3. Strömungsmaschine nach den Ansprüchen 1 und 2, dadurch gekennzeichnet, daß zwischen jeder Stützhülse (12) und der sie umgebenden, das Maschinengehäuse (1) über Traverse (15) tragenden Hülse (7) jeweils mindestens ein in einem abgedichteten Ringraum (8) eingeschlossenes hydraulisches Druckpolster (P) angeordnet ist, das mit getrennten Zuführungs-und Ablaßleitungen (10, 11) für das Druckmittel versehen ist.

4. Strömungsmaschine nach Anspruch 1, dadurch gekennzeichnet, daß die Lagerböcke (5) der Läuferwelle (3) gegenüber dem Fundament (1) mittels volumenveränderlicher druckbetätigter Polster (P1) höheneinstellbar abgestützt sind.

## Claims

1. A flow machine, more particularly a hot gas turbine, the machine housing being mounted on variable support means so as to be vertically adjustable with respect to the rotor shaft, characterized in that in the case of a machine housing (1) both sides of which are provided with a labyrinth seal with respect to the rotor shaft, the said seals being subjected to the action of a barrier medium, the support means is disposed in the region of the rotor shaft bearing (4) and is in the form of a variable-volume pressure-actuated cushion (P), the machine housing (1) is mounted for vertical adjustment with respect to the foundation (2) by way of cross-members (15) through the agency of carrier sleeves (7) being on pressure-actuated cushions (P), the latter being disposed in annular grooves (8) formed between the carrier sleeves (7) and the support sleeves (12) guided with clearance on stay bolts (6), and in that for the purpose of automatic continuous control of the labyrinth seal clearance of the flow machine measuring sensors (21) are connected via control signal lines (25) to a position controller (26) which is associated which each measuring sensor (21) and which by way of control lines (33) controls electrohydraulic transducers (27) each associated with the inlet and with the outlet side and thus controls the supply and discharge of pressure medium via the lines (10) to and from the annular spaces (8) of the pressure-actuated cushion support means, and a gas-loaded pressure medium accumulator or a pump unit (29, 30) is used as pressure medium source for preparing pressure medium having always a uniform and adequate pressure head.

2. A flow machine according to claim 1, characterized in that the support sleeves (12) are borne on the bearing bracket (5) by means of selfadjusting spherical bearings formed from a ball socket (13) and ball head (14).

3. A flow machine according to claims 1 and 2, characterized in that at least one hydraulic pressure cushion (P) enclosed in a sealed annular chamber (8) is provided between each support sleeve (12) and its surrounding sleeve (7) bearing the machine housing (1) by way of the crossmember (15), the said pressure cushion or cushions being provided with separate supply and discharge lines (10,11) for the pressure medium.

4. A flow machine according to claim 1, characterized in that the bearing brackets (5) of the rotor shaft (3) are supported so as to be vertically adjustable with respect to the foundation (1) by means of variable-volume pressure-actuated cushions (P1).

## Revendications

1. Turbomachine, notamment turbine à gaz chaud, dans laquelle le carter de la machine est monté en étant réglable en hauteur par rapport à l'arbre du rotor, sur des dispositifs de supports modifiables, machine caractérisée en ce que dans le cas d'un carter (1) de machine qui est muni des deux côtés vis à vis de l'arbre du rotor d'un joint d'étanchéité en labyrinthe alimenté par un fluide d'étanchement, les dispositifs de supports sont rapportés au voisinage des paliers (4) de l'arbre de rotor et revêtent la forme de coussins (P) de volume variable actionnés par la pression, le carter (1) de ta. machine étant monté réglable en hauteur par rapport aux fondations (2) par l'intermédiaire de traverses (15) au moyen de douilles porteuses (7) prenant appui sur des coussins (P) actionnés par la pression, les coussins (P) actionnés par la pression étant disposée dans des gorges annulaires (8) ménagées entre les douilles porteuses (7) et des douilles de supports (12) guidées avec du jeu sur des axes (6), tandis que pour influencer automatiquement de façon continue le jeu des joints d'étanchéité en labyrinthe de la turbomachine, des détecteurs (21) sont reliés par l'intermédiaire de canalisations de signaux de commande (25) à un régulateur de position (26) associé à chacun des détecteurs (21), et qui, par l'intermédiaire de canalisations de commande (33) commandent respectivement des convertisseurs électro-hydrauliques (27) associés au côté entrée et au côté sortie et règlent ainsi l'amenée du fluide sous pression par l'intermédiaire des canalisations (10) aux chambres annulaires (8) des dispositifs de supports à coussins actionnés par la pression, ou bien extraient ce fluide de ces chambres annulaires, cependant que comme source de fluide sous pression, pour la mise à disposition de fluide sous pression à un niveau de pression constamment le même et suffisant, un accumulateur de fluide sous pression sous coussin de gaz ou bien un ensemble de pompage (29,30) est utilisé.

2. Turbomachine selon la revendication 1, caractérisé en ce que les douilles de supports (12) prennent appui sur le support de palier (5) au moyen de paliers sphériques à auto-positionnement, constitués d'une coquille sphérique (13) et d'une tête sphérique (14).

3. Turbomachine selon les revendications 1 et 2, caractérise en ce qu'entre chaque douille de support (12) et la douille porteuse (7) qui l'entoure et qui porte, par l'intermédiaire de la traverse (15) le carter (1) de la machine, est disposé respectivement, au moins un coussin sous pression hydraulique (P) enfermé dans une chambre annulaire étanchée (8), ce coussin étant muni de canalisations distinctes d'amenée et d'évacuation (10, 11) pour le fluide sous pression.

4. Turbomachine selon la revendication 1, caractérisé en ce que les supports de paliers (5) de l'arbre (3) du rotor sont supportés en étant réglables en hauteur vis-à-vis des fondations (2) au moyen de coussins (P1) à volume variable actionnés par la pression.
